# EUROPÄISCHE PATENTSCHRIFT

(11) **EP 0 628 363 B1**
(45) Veröffentlichungstag und Bekanntmachung des Hinweises auf die Patenterteilung: **14.01.1998**
(21) Anmeldenummer: 94108508.6
(22) Anmeldetag: 03.06.1994
(51) Int. Cl.: B21D 43/05, B30B 15/04

(54) **Mehrständerpresse**
Multi column press
Presse à colonnes multiples

(30) Priorität: 11.06.1993 DE 4319338
(43) Veröffentlichungstag der Anmeldung: 14.12.1994
(73) Patentinhaber: SCHULER PRESSEN GmbH & Co., 73033 Göppingen (DE)
(72) Erfinder: Hofele, Hans, D-73035 Göppingen (DE); Michael, Wolfgang, D-73037 Göppingen (DE); Strommer, Kurt, D-73229 Kuchen (DE); Thudium, Karl, D-73116 Wäschenbeuren (DE)

(56) Entgegenhaltungen:
- EP-A- 0 581 008
- FR-A- 2 075 213
- US-A- 4 089 205

## Beschreibung

Die Erfindung betrifft eine Mehrständerpresse gemäß dem Oberbegriff des Anspruchs 1. Eine Ziehstufe mit Pressenstößelantrieb und Ziehapparat kann vorgesehen sein. Pressen dieser Art dienen dem formen einer Platine, Ronde oder dgl. Blechteile, wobei in der ersten Stufe das Ziehen zur Erzeugung der Ausgangsform für die weitere Formgebung vorgesehen sein kann.

Derartige Pressen sind beispielsweise aus den Druckschriften US-A-4,102,174 (nächster Stand der Technik); DE-C2 31 18 955; DE-A1-39 05 068 und DE-A1-41 24 083 bekannt. Darüberhinaus zeigen die letztgenannten DE-A1-39 05 068 und DE-A1-41 24 083 die Verwendung geteilter Pressenstößel in den Folgestufen sowie Zwischenablagen nach jeder Bearbeitungsstufe.

Die teuren Pressenkonstruktionen sind zu verbilligen; die Gesamtzahl der Bauelemente, der Materialverbrauch und somit die Investitionskosten für den Anwender sind deutlich zu verringern. Die Erfindung beschreitet hierfür neue Wege.

Es ist Aufgabe der Erfindung, die Lange des Gesamtproduktionsraumes unter Wegfall von Zwischenablagen zu verringern und die Antriebe des nunmehr einen Pressenstößels in den Bereich früher vorhandener Leerstufen (Zwischenständerhereiche) zu legen.

Diese Aufgabe wird gemäß der Merkmale des Anspruchs 1 gelöst, wobei Pressenstößel als auch Pressentisch für den Betriebszustand jeweils ein einteiliges Gebilde darstellen, für den Transport und die Montage aus mehreren miteinander verbindbaren Rahmenteilen und Einzelteilen bestehen können. Es entfallen eine Vielzahl von Krafteinleitungspunkten gegenüber früherer Verwendung von z.B. fünf Pressenstößeln bei 5 Folgestufen mit bis zu 20 Pleueln.

Gemäß der Merkmale der Ansprüche 2 oder 3 wird die Kraftumlenkung wesentlich minimiert. Die Antriebskästen sind auf Breite der erforderlichen Abfallschächte verringert. Gemäß der Merkmale des Anspruchs 4 konnte die Breite des Ständerbereichs wesentlich verringert werden.

Nach den Ansprüchen 4, 5 und 6 waren konstruktive Änderungen des Getriebes erforderlich, wobei neue Wege beschritten werden.

Anhand von Ausführungsbeispielen soll im folgenden die Erfindung beschrieben werden.

Dabei zeigen:
- Fig. 1: den Gesamtproduktionsraum einer Pressenanlage in Art eines Aufstellungsplanes,
- Fig. 2: eine Pressenanlage in Vorder-(Haupt-)ansicht,
- Fig. 3: die in Fig. 2 gezeigte Pressenanlage entsprechend dem dort angegebenen Schnittverlauf III-III,
- Fig. 4: eine Draufsicht auf die in Fig. 2 gezeigte Pressenanlage,
- Fig. 5: eine Draufsicht auf die Pressenanlage entsprechend dem in Fig. 1 angegebenen Schnittverlauf V-V,
- Fig. 6: einen sich über ein Ständerpaar erstreckenden Antriebskasten,
- Fig. 7: eine Teilansicht in den in Fig. 6 gezeigten Antriebskasten,
- Fig. 8: einen Teilschnitt des Antriebskastens entsprechend dem Schnittverlauf VIII-VIII in Fig. 6 und
- Fig. 9: einen Teilschnitt gemäß dem Schnittverlauf IX-IX in Fig. 7.

In den Figuren sind gleiche Teile gleich positioniert. Es versteht sich, daß von der Pressenanlage nur die pressenspezifischen Baugruppen und die erfindungswesentlichen Bauteile und diese dann in starker Verkleinerung dargestellt sind. Fig. 1 zeige den Aufstellungsort einer Pressenanlage mit einer Ziehstufe 1, die auch als Einzelpresse vorgesetzt werden kann. Mit der Ziffer 2 sind Folgestufen einer Drei-Ständerpresse gekennzeichnet, die hier zwei und drei, insgesamt fünf Arbeitsstufen aufweist. Mit 6 sind die Bereiche von Pressenständern angegeben. Es ist zu erkennen, daß ein Ständer mit einem Doppel-Zuganker 13 ausgeführt ist. Anstelle eines Zugankers größeren Durchmessers je Ständerbereich 6 sind hier z.B. für den mittleren von drei Ständerbereichen 6, über die sich ein Pressenstößel 7 (Fig. 2) erstreckt, jeweils zwei Zuganker 13 mit wesentlich verringertem Querschnitt angeordnet. Einander gegenüberstehende Ständer bzw. Ständerbereiche 6 bilden ein Ständerpaar 12. Mit 21 sind Abfallschächte beziffert, die sich über die Breite des Pressenraumes erstrecken und vor und nach jeder Folgestufe 2 angeordnet sein können. Die Größe der Abfallschächte, insbesondere deren Breite in Pressendurchlaufrichtung gemessen, ist abfallabhängig. Die Erfindung zielt hier auf den Wegfall der Zwischenablagen in den sogenannten Leerstufenbereichen und auf eine Verringerung der Breite der Ständerbereiche 6.

In Fig. 2 ist eine Mehrständerpresse als Folgestufenpresse gezeigt, wobei die vorgeschaltete Ziehpresse mit der Ziehstufe 1 auch entfallen kann. Diese Mehrständerpresse mit z.B. drei Pressenständern - Ständerbereiche 6 - ist fundamentseitig über die Breite der Mehrständerpresse sich erstreckende Querträger 4 aufgestellt. Mit 3 sind Pressentische positioniert, die fest auf den Quertraversen 4 aufgesetzt sind, die einteilig ausgeführt sein können und die Schiebetische mit Werkzeugen 8 tragen. Die Werkzeugoberteile sind an dem im Betrieb einstückigen Pressenstößel 7 befestigt.

Die Pressenständer 6 sind jeweils vor und hinter dem Pressenstößel 7 durch Längsträger 5 verbunden. Im Bereich oberhalb der Pressenständer 6 sind Getriebekästen 11 aufgesetzt. Die Getriebekästen 11 dienen der Aufnahme von Bewegungsumlenkmitteln, ggf. auch von z.B. hydraulischen Antriebsmitteln für die auf- und abgehende Bewegung des Pressenstößels 7. Der Antrieb der Mittel in den Antriebskästen 11 erfolgt über Motore 11, eine Schwungscheibe 19 und eine getriebene Welle 20 außerhalb der Getriebekösten 11, wie in Fig. 4 gezeigt. Der Pressenstößel 7 wird hier in drei Ebenen entsprechend der Anzahl Ständerbereiche 6 über aus den Antriebskästen 11 nach unten herausgeführte Pleuel 17 angetrieben. Durch die Pressenanlage ist eine Umsetzeinrichtung 9 für den Transport der Blechteile in den Stufen im Pressendurchlauf sich erstreckend hindurchgeführt.

Aus den Fig. 3, 4, 5, 7 und 9 ist die Doppelanordnung von Zugankern 13 im mittleren Ständerbereich 6 zu erkennen. Die Zuganker 13 insgesamt sind von Zugankerhülsen 14 für die Abstützung, Maßhaltigkeit und Kraftaufnahme umgehen. Entsprechend Fig. 5 ist der Pressenstößel 7 in Längs- bzw. Linearlagern 23 heb- und senkbar gelagert. Die Krafteinleitung, Angriffspunkt der Pleuel 17 am Pressenstößel 7 ist durch Kreise 18 gekennzeichnet.

Fig. 6 zeigt einen von mehreren Antriebskästen 11, hier den im mittleren Bereich des Pressenstößels 7 angeordneten Antriebskasten 11. Der Antriebskasten 11 ist oberhalb der Pressenständer 6 auf den sich vor und hinter dem Pressenstößel 7 erstreckenden Längsträgern 5 aufgesetzt und über vier Zuganker 22 mit Zugankerhülsen befestigt.

Die Fign. 7 und 8 lassen von der Hauptwelle 20 (Fig. 4) bewegte Antriebsmittel, unter anderem ein Pleuel 17 mit der Krafteinleitung 18 in den Pressenstößel 7 erkennen. Die Mitten der Zuganker 13 eines Ständerpaares 12 und die Mitte der Krafteinleitung 18 - Pleuel 17 - in den Pressenstößel 7 liegen auf einer gemeinsamen Linie 16. Für die mittlere Krafteinleitung 18 liegen beide der hier erforderlichen Zuganker 13 auf dieser gemeinsamen Linie 16.

## Patentansprüche

1. Mehrständerpresse zum Formen von Blechteilen, mit einem Pressentisch (3) bzw. Pressentischen, Pressenständern (6), einem vom Pressenantrieb (11, 19, 20) getriebenen Pressenstößel (7) und an diesem und pressentischseitig befestigten Werkzeugen (8) sowie den Werkzeugen zugeordneten Abfallschächten (21), **dadurch gekennzeichnet**, daß der Pressenstößel (7) sich über drei Ständerbereiche (6) bzw. Ständerpaare (12) erstreckt, und daß die Krafteinleitung (18) über die an den Pressenstößel (7) angelenkten Pleuel (17) bzw. derartige Anlenkmittel in jedem Ständerbereich (6) erfolgt.

2. Mehrständerpresse nach Anspruch 1, **dadurch gekennzeichnet**, daß je Ständerbereich (6) bzw. Ständerpaar (12) jeweils zwei Pleuel bzw. derartige Anlenkmittel an den Pressenstößel (7) gelegt sind.

3. Mehrständerpresse nach Anspruch 1 oder 2, **dadurch gekennzeichnet**, daß die Antriebskästen (11) mit Antriebs-, Bewegungs- und Umlenkmitteln für den Stößelantrieb auf jeweils einem gegenüberliegenden Pressenständerpaar (12) aufgesetzt bzw an diesem befestigt sind.

4. Mehrständerpresse nach einem oder mehreren der zuvor genannten Ansprüche, **dadurch gekennzeichnet**, daß zumindest der Pressenständer im Bereich der mittleren Krafteinleitung in den Pressenstößel (7) zwei Zuganker (13) und dementsprechend zwei Zugankerhülsen (14) aufweist und daß die Mitten der Zuganker (13) jeweils eines Ständerpaares (12) auf einer gemeinsamen Linie (16) angeordnet sind.

5. Mehrständerpresse nach einem oder mehreren der zuvor genannten Ansprüche, **dadurch gekennzeichnet**, daß die an dem Pressenstößel (7) angreifenden Pleuel (17), d.h. die Krafteinleitung (18) in den Pressenstößel (7), auf der jeweils einem Ständerpaar (12) zugeordneten gemeinsamen Linie (16) wirken.

6. Mehrständerpresse nach einem oder mehreren der zuvor genannten Ansprüche, **dadurch gekennzeichnet**, daß der Ständerbereich (6) schmaler, höchstens gleich der Breite des Abfallschachtes (21) in Pressendurchlaufrichtung gemessen ausgebildet ist.

## Claims

1. Multi-column press for forming sheet-metal parts, having a press table (3) or press tables, press columns (6), a press ram (7), driven by the press drive (11, 19, 20), and tools (8) which are fastened on said ram and on the press table, as well as waste shafts (21) which are assigned to the tools, characterized in that the press ram (7) extends over three column regions (6) or column pairs (12), and in that the initiation of force (18) takes place in each column region (6) via the connecting rod (17), which is articulated on the press ram (7), or similar articulation means.

2. Multi-column press according to Claim 1, characterized in that, for each column region (6) or column pair (12), in each case two connecting rods or similar articulation means are positioned on the press ram (7).

3. Multi-column press according to Claim 1 or 2, characterized in that the gearboxes (11) with driving, moving and deflecting means for the ram drive are each placed on a mutually opposite press-column pair (12) and fastened thereon.

4. Multi-column press according to one or more of the preceding claims, characterized in that at least the press column in the region of the central point of initiation of force into the press ram (7) has two tie rods (13) and, accordingly, two tie-rod sleeves (14), and in that the centres of the tie rods (13) of each respective column pair (12) are arranged on a common line (16).

5. Multi-column press according to one or more of the preceding claims, characterized in that the connecting rods (17) acting on the press ram (7), i.e. the point of initiation of force (18) into the press ram (7), act on the common line (16) assigned to each respective column pair (12).

6. Multi-column press according to one or more of the preceding claims, characterized in that the column region (6) is designed to be narrower than, and at most equal to, the width of the waste shaft (21), as measured in the direction of passage through the press.

## Revendications

1. Presse à plusieurs colonnes pour le formage de pièces en tôle, comportant une table de presse (3), respectivement des tables de presse, des colonnes (6), un poussoir (7) entraîné par l'entraînement (11, 19, 20) de la presse et des outils (8) fixé audit poussoir du côté de la table de presse, ainsi que des réceptacles (21) pour les déchets, associés à ces outils, caractérisée en ce que le poussoir (7) s'étend sur une zone correspondant à trois colonnes (6), respectivement trois paires de colonnes (12), et en ce que la transmission de la puissance (18) s'effectue par un pilon (17) articulé sur le poussoir (7), respectivement sur les moyens d'articulation de ce dernier dans chaque zone de colonnes (6).

2. Presse à plusieurs colonnes selon la revendication 1, caractérisée en ce qu'à chaque zone de colonnes (6), respectivement de paires de colonnes (12) correspondent respectivement deux pilons et deux moyens d'articulation correspondants, en appui sur le poussoir de presse (7).

3. Presse à plusieurs colonnes selon la revendication 1 ou 2, caractérisée en ce que les boîtes d'entraînement (11) sont pourvues de moyens d'entraînement, de mise en mouvement et de retournement pour le dispositif d'entraînement du poussoir et sont déposés respectivement sur une paire de colonnes (12) placés en regard, ou y sont fixés.

4. Presse à plusieurs colonnes selon une ou plusieurs des revendications précédentes, caractérisée en ce que, au moins la colonne dans la zone de la transmission centrale de la puissance dans le poussoir (7) comporte deux dispositifs d'ancrage (13) de moyens de traction et deux douilles (14) d'ancrage de moyens de traction correspondantes, et en ce que les milieux de ces dispositifs d'ancrage (13) d'un même couple de colonnes (12) sont disposés sur une même ligne (16).

5. Presse à plusieurs colonnes selon une ou plusieurs des revendications précédentes, caractérisée en ce que les pilons (17) fixés au poussoir (7), c'est-à-dire la transmission de la puissance (18) dans le poussoir (7) agit sur ladite ligne (16) commune à un couple de colonnes (12).

6. Presse à plusieurs colonnes selon une ou plusieurs des revendications précédentes, caractérisée en ce que la zone de colonnes (6) est plus étroite, ou au plus égale à la largeur des réceptacles pour les déchets (21), mesurée dans la direction de défilement à travers la presse.
